# EUROPÄISCHE PATENTSCHRIFT

(11) **EP 2 558 778 B1**
(45) Veröffentlichungstag und Bekanntmachung des Hinweises auf die Patenterteilung: **23.03.2016**
(21) Anmeldenummer: 11726666.8
(22) Anmeldetag: 12.04.2011
(51) Int. Cl.: F21V 21/22

(54) **STANDFUSS FÜR MASTEN**
BASE FOR MASTS
PIED POUR MÂTS

(30) Priorität: 14.04.2010 DE 102010014989
(43) Veröffentlichungstag der Anmeldung: 20.02.2013
(73) Patentinhaber: Nölle, Jürgen, 47495 Rheinberg (DE)
(72) Erfinder: Nölle, Jürgen, 47495 Rheinberg (DE)
(74) Vertreter: Demski, Siegfried
(86) Internationale Anmeldenummer: PCT/DE2011/000391
(87) Internationale Veröffentlichungsnummer: WO 2011/127904

(56) Entgegenhaltungen:
- US-A- 5 086 583
- US-B1- 6 299 124

## Beschreibung

Die Erfindung betrifft einen Standfuß, insbesondere für Lichtmasten, umfassend ein Gehäuse mit einer Standfläche, welches mit einem Medium befüllbar ist und eine Aufnahmeöffnung für einen unrunden Mast aufweist.

Gattungsgemäße Standfüße sind beispielsweise für Sonnenschirme bekannt, wobei es sich in der Regel um einen Plastikfuß handelt, der eine größere Aufstellfläche besitzt. Der Plastikbehälter kann hierbei mit einem Medium, beispielsweise Sand oder Wasser gefüllt werden, damit das Eigengewicht erhöht wird, sodass eine sichere Standfestigkeit des Sonnenschirms gewährleistet ist. In der Regel handelt es sich hierbei um kleinere Sonnenschirme mit einem Durchmesser von weniger als 1,50 m, sodass die Anforderungen an den Standfuß nicht besonders groß sind. Soweit größere Sonnenschirme zum Einsatz kommen wird hingegen in der Regel ein fest in den Boden eingelassenes Rohr verwendet, in welches der Mast eingesetzt werden kann. Darüber hinaus existieren diverse Möglichkeiten, um durch zusätzliche Abspannungsmaßnahmen ein Umfallen des Sonnenschirms zu verhindern. Als nachteilig ist bei den Standfüßen für Sonnenschirme hierbei das geringe Eigengewicht und die hieraus resultierende Kippgefahr zu sehen.

Das Abspannen eines Sonnenschirms und analog hierzu von Masten, insbesondere Lichtmasten, gestaltet sich zudem äußerst schwierig und zeitaufwändig. Wenn die Notwendigkeit besteht, beispielsweise einen Lichtmast schnell in seiner Position zu verändern, sind die erforderlichen Auf- und Abbauarbeiten ein entscheidender Zeitfaktor, welcher den Einsatz der Lichtmasten deutlich einschränkt. Aus diesem Grunde werden sehr häufig auf einem Anhänger montierte Lichtmasten eingesetzt, die mit Hilfe einer Zugmaschine in die notwendige Position verfahren werden, wobei auch in diesem Fall durch Abstützungsmaßnahmen sichergestellt werden muss, dass der Anhänger über eine ausreichende Standsicherheit verfügt, beispielsweise wenn er auf nur einer Radachse gelagert ist. Soweit es sich um größere Anhängeraufbauten mit zumindest zwei Achsen handelt braucht hingegen nur eine Standortfixierung an dem gewünschten Aufstellort erfolgen. Soweit Anhänger mit Lichtmasten zum Einsatz kommen erfordern diese für die Zugmaschine eine ausreichende Fläche, um die notwendigen Rangierarbeiten durchführen zu können. Letztendlich ist es hierbei in der Regel immer wieder erforderlich, durch Muskelkraft den Anhänger in die gewünschte Position zu verfahren. Dies kann beispielsweise erforderlich sein, wenn der erforderliche Platzbedarf nicht vorhanden ist. Zur Vermeidung einer Unfallgefahr und Gefährdung des Personals kommt es insofern darauf an, dass der Anhänger mit Lichtmast schnell aufstellbar und ebenso schnell wieder entfernbar ist. Dies ist beispielsweise bei Autobahnbaustellen ein entscheidendes Kriterium.

Ein weiteres Problem resultiert daraus, dass elektrisch leitende Materialien geerdet werden müssen. Somit ist es erforderlich, dass sämtliche elektrisch leitenden Materialien beispielsweise eines Anhängers, welcher bekanntlich durch die Verwendung von Gummireifen somit keine Erdung aufweist, zusätzlich durch geeignete Maßnahmen zu erden.

Aus dem US-Patent 6,299,124 ist ein Mastfuß bekannt, welcher eine annähernd quadratische Grundfläche aufweist. Der Mastfuß kann mit einem Medium befüllt werden, sodass dieser entsprechend schwer ausgebildet ist. Zentrisch ist ein Durchbruch angeordnet, in dem ein Mast aufgenommen und mithilfe von Klemmschrauben zusätzlich fixiert werden kann.

Aus dem US-Patent 5,086,583 ist ebenfalls ein Mastfuß bekannt, der aus einem in sich geschlossenen Behälter besteht, der beispielsweise mit einer Flüssigkeit gefüllt werden kann. Durch eine obere Öffnung kann ein Mast eingesetzt werden, welcher durch zusätzliche Klemmmittel gehalten wird.

In beiden Fällen wird der Mast durch weitere Hilfsmittel fixiert, sodass diese Art von Vorrichtungen lediglich für Masten mit geringer Bauhöhe eingesetzt werden können und in keinem Fall bei höherer Windbelastung die erforderliche Standsicherheit bieten.

Der vorliegenden Erfindung liegt die Aufgabe zu Grunde, einen neuartigen Standfuß aufzuzeigen, welcher die Nachteile aus dem Stand der Technik vermeidet und die Möglichkeit einer schnellen Standortveränderung bietet und auf zusätzliche Erdungsmaßnahmen verzichtet werden kann.

Erfindungsgemäß ist zur Lösung der Aufgabenstellung vorgesehen, dass das Gehäuse und der Mast aus einem elektrisch nicht leitend ausgestaltetem Material besteht, wobei der Mast einen unrunden Querschnitt und das Gehäuse einen Frontbereich und einen hinteren Bereich aufweist, wobei der Frontbereich abgerundet ausgeführt ist und der hintere Bereich eine Aufstellfläche für eine Energieversorgungseinheit aufweist, welche durch seitliche Aufkantungen zumindest teilweise eingefasst ist. Weitere vorteilhafte Ausgestaltungen ergeben sich aus den Unteransprüchen.

Durch die Verwendung eines Standfußes mit einem Gehäuse, welches elektrisch nicht leitend ausgestaltet ist, kann hierbei in vorteilhafter Weise auf eine zusätzliche Erdung des Gehäuses verzichtet werden. Hierdurch entfällt beispielsweise der Aufwand für eine elektrotechnische Funktionsprüfung nach VDE. Durch die Verwendung eines unrunden Mastes, welcher ebenfalls aus einem nicht leitenden Material besteht, kann insofern ebenfalls auf eine Erdung des Mastes verzichtet werden. Um den Aufbau des Mastes, insbesondere Lichtmastes, so einfach wie möglich zu gestalten, ohne dass beispielsweise durch Muskelkraft erhebliche körperliche Anstrengungen erforderlich sind, bestehen die Lichtmasten vorzugsweise aus einem leicht bauenden Material, welches vorzugweise nicht aus einem Vollmaterial, sondern aus einem rohrförmigen Material besteht. Hierbei wird bewusst auf einen unrunden Mast abgestellt, weil runde hohlwandige Masten extrem biegsam sind und sich damit zur Seite neigen können. Diese Gefahr besteht besonders dann, wenn im oberen Bereich ein groß volumiger Leuchtkörper angeordnet ist. Durch das Eigengewicht des Leuchtkörpers könnte in Abhängigkeit der vorherrschenden Windverhältnisse daher eine extrem starke Neigung auftreten, sodass zusätzliche Abspannhilfsmittel zum Einsatz kommen müssen. Soweit jedoch ein unrunder Mast verwendet wird, weist dieser eine wesentlich höhere Stabilität auf und neigt in keinem Fall zu extremen Durchbiegungen zur Seite hin.

Durch die kennzeichnenden Merkmale des Erfindungsgegenstandes, und zwar eines elektrisch nicht leitenden Gehäuses und eines elektrisch nicht leitenden Mastes, welcher zudem in einer unrunden Version zum Einsatz kommt, werden somit sehr viele Vorteile vereint, welche im Einzelnen dazu führen, dass der Standfuß mit Lichtmast sehr schnell versetzt werden kann und darüber hinaus zusätzliche Abspannmaßnahmen und Erdungsmaßnahmen vermieden werden können. Dies ist besonders vorteilhaft, wenn die Lichtmasten beispielsweise auf einer Autobahnbaustelle aufgestellt werden müssen, wo in der Regel wenig Platz zur zusätzlichen Abspannung des Lichtmastes vorhanden ist. Gleiches gilt auf Baustellen, wenn die Lichtmasten beispielsweise in der Nähe einer Baugrube oder in der Baugrube selbst aufgestellt werden müssen und eventuelle Abspannmaßnahmen die durchzuführenden Arbeiten behindern. Alternativ kann der Standfuß auch für Masten von Scheinwerfern, Ampelanlagen, Schilder und Verkehrsschilder (beleuchtet und unbeleuchtet) genutzt werden.

Soweit die erfindungsgemäßen Standfüße mit Lichtmasten oder sonstigen Masten mit Ampelanlagen oder dergleichen in der Nähe von vorbeifahrenden Fahrzeugen, insbesondere auf Autobahnenbaustellen, aufgestellt werden sollen, ist im Weiteren vorgesehen, dass das Gehäuse im Frontbereich in der Art abgerundet ausgeführt ist, dass keine eben ausgebildete Fläche vorliegt, mit Ausnahme der Standfläche und einer hierzu parallel angeordneten verkleinerten Fläche um die Aufnahmeöffnung des Mastes herum. Dies bedeutet, dass das Gehäuse selbst im Frontbereich, dass heißt gegen die Fahrtrichtung des fließenden Verkehrs soweit abgerundet ausgeführt ist, dass keine hervorstehenden Kanten vorliegenden, um im Falle eines Unfalles, insbesondere eines Zusammenstoßes mit dem Standfuß, die Gefährdung von Personen deutlich einzuschränken. Durch die Ausbildung einer abgerundeten Gehäusefront wird vielmehr erreicht, dass aufprallende Fahrzeuge tangential abgelenkt und gegebenenfalls der Standfuß durch den Aufprall verschoben werden kann. Selbst bei einem Frontalzusammenstoß wird durch die abgerundete Gehäuseform verhindert, dass hervorstehende Ecken und Kanten beispielsweise in den Innenraum des Fahrzeuges eindringen können, wodurch die Verletzungsgefahr deutlich verringert wird.

In weiterer Ausgestaltung der Erfindung ist vorgesehen, dass das Gehäuse im hinteren Bereich eine Aufstellfläche für eine Energieversorgungseinheit aufweist, welche durch seitliche Aufkantungen zumindest teilweise eingefasst ist oder durch seitliche Trag- und/oder Führungstreben zusätzlich fixiert wird. Die ausgebildete Aufstellfläche im hinteren Bereich des Gehäuses, welche von außen frei zugänglich ist, bietet die Möglichkeit Energieversorgungseinheiten auf dieser Aufstellfläche aufzunehmen und jederzeit auszutauschen. Hierbei kann es sich um Akkumulatoren oder Stromgeneratoren handeln. Dadurch, dass die Aufstellfläche im hinteren Bereich des Gehäuses, also in Fahrtrichtung, angeordnet ist, wird durch das im vorderen Bereich abgerundete Gehäuse die Energieversorgungseinheit einerseits geschützt und andererseits ein direkter Zusammenprall zwischen einem Fahrzeug und der Energieversorgungseinheit vermieden.

Zum Transport der Standfüße ist in weiterer vorteilhafter Ausgestaltung der Erfindung vorgesehen, dass das Gehäuse eine in Längsrichtung unterteilte Aufstellfläche aufweist, welche durch Ausnehmungen zur Aufnahme von Gabelstaplerzinken unterbrochen ist. Die Breite und Höhe der Ausnehmungen ist hierbei an die übliche Größe der Gabelstaplerzinken angepasst, sodass mit Hilfe eines Gabelstaplers oder Paletten-Handhubwagens das Gehäuse mitsamt dem Mast aufgenommen und sehr leicht an einen anderen Ort verbracht werden kann.

Um die Standsicherheit des Standfußes mit Mast weiterhin zu erhöhen ist vorgesehen, dass die Standfläche des Gehäuses eine rutschhemmende Beschichtung oder Auflage aufweist. Die rutschhemmende Beschichtung verhindert hierbei, dass der Standfuss aufgrund einer leicht abschüssigen Anordnung zu einer Eigenbewegung neigt und erhöht somit die Standsicherheit. Ferner wird durch mögliche Berührungen des Standfußes durch Fahrzeuge oder dergleichen sichergestellt, dass dieser, wenn überhaupt nur eine geringe Wegstrecke, zurücklegt.

Das Gehäuse des Standfußes wird beim Transport zur Baustelle oder einen anderweitigen Verwendungsort aufgrund eines möglichen hohen Eigengewichts im Leerzustand transportiert und kann am Einsatzort befüllt werden. Aus diesem Grunde ist eine abdichtend verschraubbare Einfüll- und Auslassöffnung für das Medium vorgesehen, wobei es sich vorzugsweise um beispielsweise Wasser handelt. Somit kann mit Hilfe eines Gartenschlauches oder Ähnlichem ein einfacher Füllvorgang des Gehäuses vor Ort erfolgen und ebenso einfach besteht die Möglichkeit beim Abtransport der Standfüße vorher das Medium aus dem Gehäuse ablaufen zu lassen, um eine deutliche Gewichtseinsparungen zu erzielen.

Ein wesentlicher Gedanke der vorliegenden Erfindung besteht darin, dass die Aufnahmeöffnung des Mastes unrund ausgebildet ist. Vorzugsweise wird hierbei eine mehreckige Variante verwendet, weil diese eine wesentlich höhere innere Stabilität aufweist und nicht zur Eigenschwingung und seitlichen Neigung tendiert. Mehreckige Masten weisen eine deutlich höhere Eigenstabilität auf. Hierbei kommt in besonders bevorzugter Ausgestaltung eine vier- oder sechseckige Ausführungsform des Mastes infrage, welcher beispielsweise aus Fiberglas gefertigt wird. Je nach Einsatzzweck des Lichtmastes kann dieser Mast aus mehreren ineinander einschiebbaren Mastgliedern bestehen, sodass eine individuelle Höhenanpassung ermöglicht wird.

In weiterer Ausgestaltung der Erfindung vorgesehen, dass das Gehäuse zur Aufnahme eines flüssigen Mediums von 100 bis 300 I, vorzugsweise 200 bis 280 I, vorgesehen ist. Je nach dem für welchen Leuchtkörper der Lichtmast vorgesehen ist und in welcher Höhe die Anbringung des Leuchtkörpers gewünscht wird, kann das Gehäuse in unterschiedlichen Größen mit einem Fassungsvermögen von 100 bis 300 I hergestellt werden, wobei bevorzugt eine Größe mit einem Fassungsvermögen von 200 bis 280 I vorgesehen ist, da diese Gehäusegröße eine ausreichende Stabilität für einen aus Fiberglas bestehenden Mast mit beispielsweise einem annähernd runden Leuchtkörper bietet. Der Leuchtkörper selbst kann hierbei aus einem Gasballon mit Leuchtmitteln oder einer mechanisch aufgespannten Ballonhülle bestehen, welche die Leuchtmittel umschließt.

Vorzugsweise ist hierbei vorgesehen, dass das Gehäuse aus einem nicht leitenden Kunststoff besteht, um sonstige Erdungsmaßnahmen auszuschließen und darüber hinaus wird für den Mast vorzugsweise Fiberglas verwendet, sodass weder der Standfuß noch der Lichtmast besonderer Erdungsmaßnahmen bedürfen.

Die vorliegende Erfindung zeichnet sich dadurch aus, dass durch die Verwendung eines nicht leitenden Gehäuses für den Standfuß und eines ebenfalls nicht leitenden Mastes aus Fiberglas, welcher zudem einen unrunden Querschnitt aufweist, ein neuartiger Standfuß geschaffen, der keinerlei Erdungsmaßnahmen benötigt und darüber hinaus durch die Ausgestaltung des Mastes eine wesentlich höhere Eigenstabilität gegenüber bekannten Ausführungsvarianten besitzt.

Die Erfindung wird im Weiteren anhand der Figuren nochmals erläutert:

### Es zeigt

- Fig. 1: in einer perspektivischen Ansicht einen erfindungsgemäßen Standfuß mit Mast und Leuchtkörper sowie einer Energieversorgungseinheit,
- Fig. 2: in einer Seitenansicht den aus Figur 1 bekannten Standfuß,
- Fig. 3: in einer teilweise geschnitten perspektivischen Ansicht den aus Figur 1 bekannten Standfuß,
- Fig. 4: in einer perspektivischen Ansicht den aus Figur 1 bekannten Standfuß mit ausgefahrenem mehrteiligen Mast,
- Fig. 5: in einer Seitenansicht den aus Figur 4 bekannten Standfuß und
- Fig. 6: in einer teilweise geschnittenen perspektivischen Ansicht nochmals den aus Figur 4 bekannten Standfuß.

Figur 1 zeigt in einer perspektivischen Ansicht einen erfindungsgemäßen Standfuß 1, mit einem Mast 2 und einer Energieversorgungseinheit 3. Der eingeschobene Mast 2 trägt einen Leuchtkörper 4, welcher im vorliegenden Fall symbolisch als Kugel dargestellt ist. Hierbei kann es sich sowohl um einen gasförmigen Ballon mit Leuchtmittel als auch um eine mechanisch aufgespannte Ballonhülle mit Leuchtmittel handeln. Alternativ kann der Standfuß auch für Scheinwerfer, Ampelanlagen, Schilder und Verkehrsschilder (beleuchtet und unbeleuchtet) genutzt werden. Die Energieversorgungseinheit 3 ist ebenfalls nur symbolisch in Form eines rechteckförmigen Kastens dargestellt. Die Energieversorgungseinheit 3 kann beispielsweise aus einem Batteriemodul oder einem Stromerzeugungsmodul bestehen und wird auf einer hinteren Aufstellfläche 5 abgestellt. Die Aufstellfläche 5 ist hierbei so dimensioniert, dass eine ausreichende Batteriekapazität beziehungsweise eine ausreichende Stromversorgung durch einen Generator möglich ist.

Der Standfuß 1 besteht selbst aus einem Kunststoffmaterial, welches im vorderen Bereich 6 rund ausgeführt ist, um eine mögliche Verletzungsgefahr für aufprallende Fahrzeuge und deren Insassen zu vermeiden. Der Standfuß 1 besteht hierbei aus einem Gehäuse 7, welches mit einem Medium, beispielsweise Wasser, über eine Einlassöffnung 8 befüllt werden kann. Für einen Abtransport des Standfußes 1 ist im Weiteren eine Auslassöffnung 9 vorgesehen, um das Balastwasser ablassen zu können. Aufgrund der großvolumigen Dimensionierung des Standfußes 1 kann das Gehäuse 7 circa 100 bis 300 I Wasser aufnehmen, wobei unterschiedliche Größen für unterschiedliche Anforderungen zur Verfügung gestellt werden können. Hierbei kommt es auf die Höhe des Mastes 2 und das Gewicht des Leuchtkörpers 4 an.

Das Gehäuse 7 besitzt eine Standfläche 10, welche durch eine Ausnehmungen 11 und 12 unterbrochen ist. Die Ausnehmungen 11, 12 sind in der Breite und Höhe derart gewählt, dass beispielsweise die Möglichkeit besteht mit Hilfe eines Gabelstaplers, und zwar den Gabelstaplerzinken, in die Ausnehmungen 11, 12 einzufahren und den gesamten Standfuß anzuheben, wobei auch der befüllte Standfuß mit Mast 2 und Leuchtkörper 4 an einen anderen Ort transportiert werden kann.

Zur Fixierung der Energieversorgungseinheit 3 weist die Aufstellfläche 5 seitliche Aufkantungen 13, 14 auf, welche ein seitliches Verrutschen der Energieversorgungseinheit 3 verhindern. Ferner wird die Energieversorgungseinheit 3 durch die Rückwand 15 des abgerundeten Gehäuses 7 und einer weiteren Aufkantung 16 fixiert. Seitliche Bügel 17 sichern zusätzlich die Energieversorgungseinheit 3, dienen aber im Wesentlichen dazu einen entleerten Standfuß 1 von Hand zu transportieren. Aus diesem Grunde sind die Bügel 17 endseitig über Befestigungselemente 18 mit dem Gehäuse 7 verbunden. In der höchsten Position des abgerundeten Gehäuses 7 ist eine kreisrunde ebene Fläche 20 ausgebildet. welche eine quadratische Aufnahmeöffnung 21 besitzt. In die quadratische Aufnahmeöffnung 21 ist der Mast 2, welcher ebenfalls quadratisch ausgebildet ist, mit dem unteren Mastteil eingeschoben und wird innerhalb des Gehäuses 7 verankert. Die Fläche 20 wird hierbei durch eine Abdeckung 22 mit Hilfe von Schraubbolzen 23 zusätzlich verstärkt. Ferner ist um die Fläche 20 ein Kragen 24 ausgebildet, welcher in seitliche Verstärkungsrippen 25 übergeht. Mehrere dieser Verstärkungsrippen 25 sind über den Umfang der Fläche 20 angeordnet, sodass die Fläche 20 eine feste Verbindung mit dem Gehäuse 7 erhält.

Figur 2 zeigt in einer Seitenansicht den aus Figur 1 bekannten Standfuß 1 mit Mast 2, Energieversorgungseinheit 3 und Leuchtkörper 4. Der Aufbau entspricht weitestgehend der Ausgestaltung gemäß Figur 1.

Figur 3 zeigt in einer geschnittenen perspektivischen Ansicht ebenfalls den Standfuß 1 mit Mast 2 und Energieversorgungseinheit 3 sowie Leuchtkörper 4. Aus dieser Ansicht ist ersichtlich, dass das Gehäuse 7 innen hohlwandig zur Aufnahme eines Mediums ausgebildet ist. Des Weiteren ist ersichtlich, dass der Mast 2 mit seinem unteren Mastglied 2a durch das Gehäuse 7 bis zum Bodenteil 26 hindurch ragt und im unteren Bereich in einer Verstärkungsaufkantung 27 des Gehäuses 7 mit einer quadratischen Öffnung 28 zusätzlich fixiert ist. Somit ist das untere Mastglied 2a im unteren als auch in einem erhöhten Bereich zur Standsicherheit fixiert und dient im Weiteren zur Aufnahme der einschiebbaren Mastglieder 2b und 2c.

Figur 4 zeigt den aus Figur 1 bekannten Standfuß 1 mit Energieversorgungseinheit 3 und Leuchtkörper 4 in einer perspektivischen Ansicht mit einem ausgefahrenen Mast 2. Der Aufbau des Standfußes 1 ist mit Figur 1 identisch, lediglich die Position des Leuchtkörpers 4 ist durch den ausgefahrenen Mast 2 mit seinen Mastgliedern 2a, 2b, 2c erhöht, sodass ein größeres Umfeld durch den Leuchtkörper 4 ausgeleuchtet werden kann.

Figur 5 zeigt in einer Seitenansicht den aus Figur 1 und 4 bekannten Standfuß 1 mit Energieversorgungseinheit 3 und Leuchtkörper 4 sowie einem ausgefahrenen Mast 2 gemäß Figur 4.

Figur 6 zeigt in einer geschnittenen perspektivischen Ansicht den ausgefahrenen Mast 2, welcher innerhalb des Gehäuses 7 des Standfußes 1 gelagert ist und am oberen Ende einen Leuchtkörper 4 trägt. Das Gehäuse 7 mit Energieversorgungseinheit 3 entspricht im Weiteren weitestgehend der Ausgestaltung der vorherigen Figuren, wobei aus dieser Figur insbesondere ersichtlich ist, dass die für die Energieversorgungseinheit 3 vorgesehenen Aufstellfläche 5 einen verstärkten Bodenbereich 29 für die Energieversorgungseinheit 3 aufweist.

### Bezugszeichenliste

- 1: Standfuß
- 2: Mast /Lichtmast
- 2a: Mastglied
- 2b: Mastglied
- 2c: Mastglied
- 3: Energieversorgungseinheit
- 4: Leuchtkörper
- 5: Aufstellfläche
- 6: Frontbereich
- 7: Gehäuse
- 8: Einfüllöffnung
- 9: Auslassöffnung
- 10: Standfläche
- 11: Ausnehmung
- 12: Ausnehmung
- 13: Aufkantung
- 14: Aufkantung
- 15: Rückwand
- 16: Aufkantung
- 17: Führungsstreben
- 18: Halteelement
- 20: Fläche
- 21: Aufnahmeöffnung
- 22: Abdeckung
- 23: Schraubbolzen
- 24: Kragen
- 25: Verstärkungsrippen
- 26: Bodenteil
- 27: Verstärkungsaufkantung
- 28: Öffnung
- 29: Bodenbereich

## Patentansprüche

1. Standfuß (1), insbesondere für Lichtmasten (2), umfassend ein Mast und ein Gehäuse (7) mit einer Standfläche (10), welches mit einem Medium befüllbar ist und eine Aufnahmeöffnung (21) für einen unrunden Mast aufweist,
**dadurch gekennzeichnet,**
**dass** das Gehäuse (7) und der Mast aus einem elektrisch nicht leitend ausgestaltetem Material besteht, wobei der Mast einen unrunden Querschnitt und das Gehäuse einen vorderen und einen einen hinteren Bereich aufweist, wobei der vordere Bereich rund ausgeführt ist und der hintere Bereich eine Aufstellfläche (5) für eine Energieversorgungseinheit (3) aufweist, welche durch seitliche Aufkantungen (13, 14) zumindest teilweise eingefasst ist.

2. Standfuß (1) nach Anspruch 1,
**dadurch gekennzeichnet,**
**dass** das Gehäuse (7) im Frontbereich (6) in derart abgerundet ausgeführt ist, dass keine eben ausgebildete Fläche vorliegt, mit Ausnahme der Standfläche (10) und einer hierzu parallel angeordneten verkleinerten Fläche (20) um die Aufnahmeöffnung (21) des Mastes.

3. Standfuß (1) nach Anspruch 1 oder 2,
**dadurch gekennzeichnet,**
**dass** die Energieversorgungseinheit (3) durch seitliche Trage- und/oder Führungsstreben (17) fixiert ist.

4. Standfuß (1) nach einem der Ansprüche 1, 2 oder 3,
**dadurch gekennzeichnet,**
**dass** das Gehäuse (7) eine in Längsrichtung unterteilte Standfläche (10) aufweist, welche durch Ausnehmungen (11, 12) zur Aufnahme von Gabelstaplerzinken unterbrochen ist.

5. Standfuß (1) nach einem der Ansprüche 1 bis 4,
**dadurch gekennzeichnet,**
**dass** die Standfläche (10) des Gehäuses (7) eine rutschhemmende Beschichtung oder Auflage aufweist.

6. Standfuß (1) nach einem der Ansprüche 1 bis 5,
**dadurch gekennzeichnet,**
**dass** das Gehäuse (7) eine abdichtend verschraubbare Einfüll- (8) und Auslassöffnung (9) für das Medium aufweist.

7. Standfuß (1) nach einem der Ansprüche 1 bis 6,
**dadurch gekennzeichnet,**
**dass** die Aufnahmeöffnung (21) des Gehäuses (7) für den Mast (2) mehreckig, vorzugsweise vier- oder sechseckig, ausgebildet ist.

8. Standfuß (1) nach einem der Ansprüche 1 bis 7,
**dadurch gekennzeichnet,**
**dass** das Gehäuse (7) mit einem aus Fiberglas bestehenden unrunden Mast (2) bestückbar ist, welcher anderenends einen Leuchtkörper (4) trägt.

9. Standfuß (1) nach einem der Ansprüche 1 bis 8,
**dadurch gekennzeichnet,**
**dass** das Gehäuse (7) mit einem Generator oder einer Batterieeinheit auf der Aufstellfläche (5) bestückbar ist.

10. Standfuß (1) nach einem der Ansprüche 1 bis 9,
**dadurch gekennzeichnet,**
**dass** das Gehäuse (7) zur Aufnahme eines flüssigen Mediums von 100 bis 300 Liter, vorzugsweise 200 bis 280 Litern, vorgesehen ist.

11. Standfuß (1) nach einem der Ansprüche 1 bis 10,
**dadurch gekennzeichnet,**
**dass** das Gehäuse (7) aus einem nicht leitenden Kunststoff besteht.

## Claims

1. Base (1), in particular for light poles (2), comprising a pole and a housing (7) with a base surface (10) which may be filled with a medium and comprises a receiving opening (21) for a noncircular pole,
**characterized in that**
said housing (7) and said pole consist of an electrically nonconducting material, said pole having a noncircular cross-section and said housing having a front and a rear region, wherein said front region is round and said rear region comprises a set-up area (5) for an energy supply unit (3) which is at least partially bordered by lateral upstands (13, 14).

2. Base (1) according to claim 1,
**characterized in that**
said housing (7) is rounded in the front region (6) such that there is no flat surface with the exception of the base surface (10) and a smaller surface (20) arranged in parallel thereto around the receiving opening (21) of the pole.

3. Base (1) according to claim 1 or 2,
**characterized in that**
said energy supply unit (3) is fixed by lateral support and/or guide struts (17).

4. Base (1) according to one of claims 1, 2 or 3,
**characterized in that**
said housing (7) has a base surface (10) divided in the longitudinal direction which is interrupted by recesses (11, 12) for receiving prongs of a fork lift.

5. Base (1) according to one of claims 1 to 4,
**characterized in that**
said base surface (10) of the housing (7) comprises a slide blocking coating or layer.

6. Base (1) according to one of claims 1 to 5,
**characterized in that**
said housing (7) comprises a filling (8) and an outlet opening (9) for the medium that may be screwed in a sealing manner.

7. Base (1) according to one of claims 1 to 6,
**characterized in that**
said receiving opening (21) of the housing (7) for the pole (2) is multi-cornered, preferably tetragonal or hexagonal.

8. Base (1) according to one of claims 1 to 7,
**characterized in that**
said housing (7) may be equipped with a noncircular pole (2) consisting of fibreglass which supports a lamp (4) at the other end.

9. Base (1) according to one of claims 1 to 8,
**characterized in that**
said housing (7) may be equipped with a generator or a battery unit on the set-up area (5).

10. Base (1) according to one of claims 1 to 9,
**characterized in that**
said housing (7) is provided for receiving a liquid medium of 100 to 300 litres, preferably 200 to 280 litres.

11. Base (1) according to one of claims 1 to 10,
**characterized in that**
said housing (7) consists of nonconducting plastics.

## Revendications

1. Pied-support (1), en particulier pour poteaux d'éclairage (2), comprenant un mât et un boîtier (7) comportant une surface de support (10), pouvant être rempli d'un milieu et présentant un orifice de réception (21) pour un mât,
**caractérisé en ce**
**que** le boîtier (7) et le mât sont constitués d'un matériau réalisé de manière électriquement non conductrice, le mât présentant une section et le boîtier présentant une zone avant et une zone arrière, la zone avant étant réalisée ronde et la zone arrière présentant une surface de montage (5) pour une unité d'alimentation en énergie (3), qui est au moins partiellement enchâssée par des rebords (13, 14) latéraux.

2. Pied-support (1) selon la revendication 1,
**caractérisé en ce**
**que** le boîtier (7) est réalisé arrondi dans la zone avant (6) de telle manière qu'il n'existe aucune surface réalisée plane, à l'exception de la surface de support (10) et d'une surface (20) diminuée y étant disposée parallèle autour de l'orifice de réception (21) du mât.

3. Pied-support (1) selon la revendication 1 ou 2,
**caractérisé en ce**
**que** l'unité d'alimentation en énergie (3) est fixée par des barres de support et/ou de guidage (17) latérales.

4. Pied-support (1) selon l'une des revendications 1, 2 ou 3,
**caractérisé en ce**
**que** le boîtier (7) présente une surface de support (10) divisée dans la direction longitudinale, qui est interrompue par des évidements (11, 12) pour loger les pointes des fourches des chariots élévateurs.

5. Pied-support (1) selon l'une des revendications 1 à 4,
**caractérisé en ce**
**que** la surface de support (10) du boîtier (7) présente un revêtement ou un support antiglissement.

6. Pied-support (1) selon l'une des revendications 1 à 5,
**caractérisé en ce**
**que** le boîtier (7) présente des orifices de remplissage (8) et de vidange (9) pour le moyen pouvant être vissés de manière étanche.

7. Pied-support (1) selon l'une des revendications 1 à 6,
**caractérisé en ce**
**que** l'orifice de réception (21) du boîtier (7) pour le mât (2) est réalisé de manière polygonale, préférentiellement de manière quadrangulaire ou hexagonale.

8. Pied-support (1) selon l'une des revendications 1 à 7,
**caractérisé en ce**
**que** le boîtier (7) peut être équipé d'un mât (2) constitué de fibre de verre, qui supporte un luminaire (4) à l'autre extrémité.

9. Pied-support (1) selon l'une des revendications 1 à 8,
**caractérisé en ce**
**que** le boîtier (7) peut être équipé d'un générateur ou d'une unité de batterie sur la surface de montage (5).

10. Pied-support (1) selon l'une des revendications 1 à 9,
**caractérisé en ce**
**que** le boîtier (7) est prévu pour la réception d'un moyen liquide de 100 à 300 litres, préférentiellement de 200 à 280 litres.

11. Pied-support (1) selon l'une des revendications 1 à 10,
**caractérisé en ce**
**que** le boîtier (7) est constitué d'une matière plastique non conductrice.
